# DEMANDE DE BREVET EUROPEEN

(11) **EP 3 944 778 A1**
(43) Date de publication de la demande: **02.02.2022**
(21) Numéro de dépôt: 21185410.4
(22) Date de dépôt: 13.07.2021
(51) Int. Cl.: A41D 13/11

(54) **MASQUE SÉPARATIF COMPORTANT UNE PARTIE NASALE ET UNE PARTIE BUCCALE**

(30) Priorité: 30.07.2020 FR 2008115
(71) Demandeur: Losfeld Willot, 59830 Cysoing (FR)
(72) Inventeur: LOSFELD, GUY, 59830 Cysoing (FR)
(74) Mandataire: Ipside

(57) **Abrégé**

La présente invention concerne un masque séparatif comportant une partie nasale (11), recouvrant le nez de l'utilisateur, une partie buccale (13), recouvrant la bouche de l'utilisateur et des moyens de fixation (5 ; 9) du masque sur la tête de l'utilisateur.

Selon l'invention, la partie nasale (11) et ladite partie buccale (13) sont séparées par une bande de séparation (3), élastique, lesdits moyens de fixation (5 ; 9) du masque et ladite bande de séparation (3) sont agencés de manière à mettre en tension ladite bande de séparation (3) lorsque ledit masque est porté par un utilisateur et ladite bande de séparation (3) vient en appui contre le visage de l'utilisateur, sous le nez de l'utilisateur et au-dessus de sa lèvre supérieure, lorsque ledit masque est porté.

## Description

La présente invention concerne un masque séparatif comportant une partie nasale, recouvrant le nez de l'utilisateur et une partie buccale recouvrant la bouche de l'utilisateur.

Le document KR 20110007565 A décrit un masque formé de deux parties séparables, une partie recouvrant le nez de l'utilisateur et une partie recouvrant la bouche de l'utilisateur. La partie recouvrant le nez vient en appui sous le nez de l'utilisateur afin d'éviter tout passage de l'air entre les deux parties. La portion supérieure de la partie recouvrant le nez est ouverte et permet à l'air expirer par le nez de sortir du masque. Néanmoins cette partie ouverte permet également d'inspirer de l'air non filtré par le masque.

Par ailleurs, la portion recouvrant le nez est réalisée en matériau rigide et forme une coque dont le bord vient en appuis sur la peau de l'utilisateur afin de séparer hermétiquement la partie nasale de la partie buccale. Cette coque est désagréable à porter et risque, à la longue, d'engendrer des marques sur la peau voire des allergies de contact. La partie nasale comporte des ouvertures recouvertes de filtres qui permettent de filtrer l'air inspiré.

Un but de la présente invention est de proposer un masque en deux parties dont la fabrication soit simple et rapide.

Un autre but de la présente invention est de proposer un masque qui puisse être facilement lavé.

Un autre but de la présente invention est de proposer un masque qui filtre correctement l'air inspiré et l'air expiré, que l'utilisateur expire ou inspire par la bouche ou par le nez.

Un autre but de la présente invention est de proposer un masque qui soit fermement fixé sur la tête de l'utilisateur.

Un autre but de la présente invention est de proposer un masque qui ne gène pas la respiration et n'étouffe pas la voix de l'utilisateur.

La présente invention concerne un masque comportant une partie nasale, recouvrant le nez de l'utilisateur, une partie buccale, recouvrant la bouche de l'utilisateur et des moyens de fixation du masque sur la tête de l'utilisateur. De manière caractéristique, selon l'invention, la partie nasale et ladite partie buccale sont séparées par une bande de séparation, élastique, lesdits moyens de fixation du masque et ladite bande de séparation sont agencés de manière à mettre en tension ladite bande de séparation lorsque ledit masque est porté par un utilisateur et ladite bande de séparation vient en appui contre le visage de l'utilisateur, sous le nez de l'utilisateur et au-dessus de sa lèvre supérieure, lorsque ledit masque est porté.

La bande de séparation est avantageusement en matériau textile pour plus de confort de l'utilisateur. Elle est fixée, notamment cousue sur l'envers du masque. Elle peut également être montée coulissante dans un fourreau ; dans ce cas, le masque est de préférence en matériau souple, en textile par exemple, afin de s'adapter à la longueur de la bande de fixation. L'élasticité de la bande de séparation confère un confort accru à l'utilisateur en comparaison du bord de la coque du masque de l'art antérieur. La mise en tension de la bande de séparation est faite lors du port du masque et peut être réglée, par exemple en modifiant la position des moyens de fixation sur la tête de l'utilisateur ou en ajustant les moyens de fixation, en particulier la longueur de ces derniers.

Avantageusement, le masque comporte des moyens de mise en contact de la partie nasale avec le haut du nez et les joues de l'utilisateur. Ces moyens permettent de bien fermer la partie nasale autour du nez de l'utilisateur. Ils évitent, lorsque le masque est un masque antimicrobien, que l'air inspiré ne soit pas filtré par le masque.

Avantageusement, la partie nasale a une forme tridimensionnelle qui peut lui être conférée, par exemple, par des plis formés dans le matériau textile ou par des baleines insérées dans l'épaisseur du matériau de la partie nasale, en particulier lorsqu'elle est en textile. Il peut également s'agir d'un textile préalablement mis en en forme, par exemple.

Selon un mode de réalisation particulier des moyens de mise en contact de la partie nasale avec le haut du nez et les joues de l'utilisateur, ils comportent une deuxième bande éventuellement élastique dont les deux extrémités sont reliées à ladite bande de séparation et ladite deuxième bande forme un triangle avec ladite bande de séparation. La deuxième bande est fixée sur le bord libre de la partie nasale. Le triangle formé par la deuxième bande épouse le nez et les joues de l'utilisateur ce qui rend le masque confortable. La deuxième bande est avantageusement en matériau textile. Lorsque la deuxième bande est élastique, elle augmente le confort du masque et permet l'adaptation à la morphologie du visage de l'utilisateur. Elle peut également, lorsqu'elle est élastique, être disposée de manière à être mise en tension en même temps que la bande de séparation. Il faut toutefois veiller à ce que la tension appliquée sur la deuxième bande soit inférieure à la tension appliquée sur la bande de séparation afin que le nez de l'utilisateur ne soit pas écrasé.

Avantageusement, lesdits moyens de mise en contact comportent, en outre, une barrette déformable, disposée de manière à venir en contact avec le haut de l'arête du nez de l'utilisateur, ladite barrette déformable peut prendre une configuration droite, dans laquelle elle est sensiblement plane et soulève ainsi ladite partie nasale de part et d'autre de l'arête du nez de l'utilisateur et une configuration pliée dans laquelle elle épouse la forme du nez de l'utilisateur et met en contact le bord libre de ladite partie nasale avec la surface du visage de l'utilisateur, lorsque ledit masque est porté et/ou ladite partie nasale comporte des baleines verticales déformables aptes à conférer à ladite partie nasale une forme tridimensionnelle.

Le haut du nez correspond à la voute du nez ou à toute portion du nez à proximité de la racine du nez, voire la racine du nez elle-même. La barrette déformable peut être amovible du masque ou intégrée dans ce dernier. Elle permet une bonne adaptation à la forme du visage de l'utilisateur ; en particulier, elle permet à la deuxième bande de bien épouser le visage de l'utilisateur. C'est sur cette barrette que va s'exercer la traction des moyens de fixation (si traction il y a). Sa position rend la tension plus supportable car c'est une zone osseuse. La barrette permet également, dans sa configuration pliée de former des cheminées d'aération de part et d'autre du nez et débouchant vers les yeux de l'utilisateur. Ces cheminées facilitent la respiration de l'utilisateur comme expliqué ultérieurement.

Par ailleurs, les baleines verticales déformables permettent d'ajuster la partie nasale au visage de l'utilisateur, notamment en profondeur, en fonction de la longueur du nez de l'utilisateur. Les baleines déformables permettent à la partie nasale de former une poche dans laquelle il est aisé de respirer et qui ne vient pas écraser le nez de l'utilisateur. Les baleines s'étendent verticalement sur tout ou partie de partie nasale, entre la bande de fixation et la deuxième bande ou le bord supérieur libre du masque, en l'absence de deuxième bande. Avantageusement, elles sont disposées de part et d'autre de la partie médiane de la partie nasale.

Avantageusement, la partie buccale s'étend sous le menton de l'utilisateur et comporte des ouvertures ou son bord libre est distant du visage et/ou du cou de l'utilisateur. La partie buccale permet ainsi de bien protéger la bouche de l'utilisateur et évite les postillons. Etant donné qu'elle ne vient pas en contact avec la peau de l'utilisateur, ce dernier n'a pas de sensation d'enfermement. Les ouvertures ou mieux le bord libre, notamment le bord libre inférieur, distant de l'utilisateur permettent de ne pas étouffer la voix de l'utilisateur. Un matériau textile relativement rigide et lourd permet d'obtenir un tombé de la partie buccale qui la maintient éloignée de la peau de l'utilisateur.

Avantageusement, le bord libre de ladite buccale est au moins partiellement resserré par un élément de manière à épouser la forme du contour du visage de l'utilisateur sans venir en contact avec ce dernier. Il peut s'agir d'une bande éventuellement élastique ou d'un fil qui permet de plisser le bord libre. La partie buccale forme ainsi une poche entourant le bas du visage de l'utilisateur.

Selon un mode de réalisation particulier des moyens de fixation, ils comportent une bande de fixation, élastiquement déformable dont au moins une extrémité comporte un premier élément de fixation apte à coopérer avec un deuxième élément de fixation disposé de manière à ce que ladite bande de fixation forme une boucle apte à entourer la tête de l'utilisateur. Dans ce cas, il est possible d'ouvrir la boucle formée par la bande de fixation.

Les moyens de fixation peuvent comporter quatre éléments de fixation ; deux éléments de fixation montés sur ledit masque et deux éléments de fixation aptes à coopérer avec les deux éléments de fixation précités et montés sur les extrémités de la bande de fixation. On obtient ainsi un masque adapté pour les gauchers et les droitiers. Le masque lui-même peut ainsi être changé indépendamment de la bande de fixation.

Avantageusement, lesdits moyens de fixation comportent, en outre, une bande de fixation supplémentaire fixée sur ladite partie nasale et qui forme une arche passant au-dessus des oreilles de l'utilisateur ou par le sommet de la tête de l'utilisateur, lorsque ledit masque est porté. Cette bande permet de mieux fixer le masque, le rendant apte à certaines utilisations lors d'activités physiques de l'utilisateur (marche, gymnastique, course...).

Avantageusement, cette bande de fixation supplémentaire formant arche est montée sur ladite partie nasale par des moyens de fixation permettant de la rendre amovible. Le masque peut ainsi être changé sans obligation de changement des moyens de fixation.

Avantageusement, lesdits moyens de fixation comportent en outre, une bande auxiliaire dont les deux extrémités sont fixées à ladite bande de fixation supplémentaire et qui passe à l'arrière de la tête de l'utilisateur et au-dessus des oreilles de l'utilisateur, lorsque ledit masque est porté.

Avantageusement, le masque comporte des moyens de réglage de la longueur de ladite bande de fixation. Il est ainsi facile à adapter à l'utilisateur et le réglage de la tension de la bande de séparation est aisé.

Les éléments de fixation ne sont pas limités selon l'invention. Ledit premier élément de fixation et ledit deuxième élément de fixation peuvent être choisis parmi le groupe consistant en un crochet, une boucle ou anneau, une surface recouverte de boucles ou de crochets. Ils sont choisis de manière à pouvoir coopérer.

Le ou les matériaux constitutifs du masque ne sont pas limités selon l'invention. Il peut s'agir de matériaux souples, de type feuille. Cette feuille peut être en plastique ou en textile (tissu, non tissé ou tricot). Le masque peut ainsi comprendre une partie buccale en plastique transparent et une partie nasale en textile.

Selon un mode de réalisation, ladite partie nasale et/ou ladite partie buccale comportent ou sont constituées d'un matériau textile dont les pores sont dimensionnés de manière à filtrer les microbes. On obtient alors un masque entièrement en matériau textile qui est simple à fabriquer et peut être lavé.

Les extrémités de la deuxième bande peuvent être fixées directement ou indirectement (en particulier cousues) sur les extrémités de la bande de séparation de manière à mettre en tension la deuxième bande. Les extrémités de la bande de séparation peuvent être fixées directement ou non (cousues quand le masque est en textile) sur les extrémités de la bande de fixation.

La bande de séparation et la bande de fixation peuvent également ne former qu'une seule bande.

Le textile formant la partie nasale peut être différent de celui formant la partie buccale.

Le textile présente une certaine densité/rigidité afin de former des plis suffisamment en relief pour conférer au masque ou à une partie du masque une forme tridimensionnelle même lorsqu'il n'est pas porté. Il permet également un tombé qui éloigne la partie buccale et la partie nasale du visage de l'utilisateur, seule la bande de séparation prenant appui sur ce dernier.

### Définitions

Les termes « matériau textile » désignent au sens de l'invention un matériau qui comporte une ou plusieurs couches d'un matériau ou de plusieurs matériaux choisis indépendamment les uns des autres parmi les tissus, les tricots et les non-tissés.

Le terme « microbe » fait référence au sens de l'invention aux bactéries, aux virus.

Le terme « relié(e)(s) » désigne la présence d'une connexion mécanique directe ou indirecte entre deux éléments. Les éléments peuvent être fixés l'un sur l'autre, l'un à l'autre ou fixés tous deux sur un élément intermédiaire.

La présente invention ses caractéristiques et les divers avantages qu'elle procure apparaitront mieux à la lecture de la description qui suit et qui fait référence à un mode de réalisation particulier de la présente invention et à une de ses variantes, présentés à titre d'exemples illustratifs et non limitatifs et qui fait référence aux dessins annexés sur lesquels :
- La [Fig. 1] représente de manière schématique une vue en coupe de profil d'un premier mode de réalisation particulier de l'invention, porté par un utilisateur ; et
- La [Fig. 2] représente de manière schématique une vue de face d'une variante du mode de réalisation de la Fig. 1, les textiles de la partie buccale et de la partie nasale ayant été rendus transparents pour faciliter la compréhension.

En référence à la Fig. 1, un mode de réalisation de l'invention va maintenant être décrit. Le masque de l'invention comporte une partie nasale 11 et une partie buccale 13, située sous la partie nasale 11. Dans le mode de réalisation ici présenté, les deux parties 11 et 13 sont formées à partir d'une même pièce de matériau textile ayant la capacité de filtrer les microbes. La bande de séparation 3 est cousue sur la face envers de la pièce textile qui correspond à la face envers du masque, laquelle vient en contact avec le visage de l'utilisateur. La bande de séparation peut également être disposée dans un fourreau dans lequel elle peut coulisser. La partie nasale 11 a une forme tridimensionnelle et forme une sorte de poche dans laquelle le nez de l'utilisateur se loge facilement et confortablement. Cette forme tridimensionnelle est conférée, par exemple, par des plis formés dans le matériau textile, une extrémité des plis étant cousue, on obtient la création d'un volume. De préférence, le textile utilisé présente une certaine rigidité et un certain grammage de manière à pouvoir se maintenir en forme.

En référence à la Fig. 1, les deux extrémités de la bande de séparation 3 sont cousues chacune sur une extrémité de la bande de fixation 5. La deuxième bande élastique 7 comporte deux extrémités cousues chacune sur une extrémité de la bande de séparation 3. La deuxième bande élastique 7 comporte au niveau du haut du nez de l'utilisateur une barrette déformable 71, par exemple métallique qui peut être déformée de manière à épouser la forme de l'arrête et du nez de l'utilisateur. La barrette 71 épouse ainsi la forme du nez et s'étend de chaque côté du nez de l'utilisateur. Lorsque la barrette 71 n'est pas déformée mais laissée droite, elle soulève la deuxième bande élastique 7 de part et d'autre du nez, formant des ouvertures orientées vers les yeux de l'utilisateur. Ces ouvertures facilitent la respiration de l'utilisateur et du fait de leur position et de leur orientation évitent que l'utilisateur n'exhale vers une autre personne située en face de lui. La position et l'orientation de ces ouvertures font que le masque évite toute contamination d'une tierce personne. De même, des microbes exhalés par une personne située en face à face avec l'utilisateur ont un faible risque d'être inhalés par l'utilisateur à travers les ouvertures précitées.

En référence à la Fig. 1, la partie buccale 13 s'étend depuis les maxillaires jusqu'à une zone située sous le menton de l'utilisateur. Le bord libre inférieur 131 de la partie buccale 13 tombe sous l'effet du poids du matériau textile mais reste à distance de la peau de l'utilisateur du fait de la rigidité du matériau textile utilisé. Le bord libre 131 est équipé d'une bande élastique qui resserre le bord libre 131 de manière à ce que ce dernier épouse la forme du contour du visage de l'utilisateur. La portion buccale 13 forme ainsi, au niveau de la couture avec la bande 133 des petites fronces qui confèrent une structure tridimensionnelle à la portion buccale 13 ; la portion buccale 13 forme une poche renflée qui entoure le bas du visage de l'utilisateur.

En référence à la Fig. 2, lorsque le masque de l'invention est porté, la bande de séparation 3 passe sous le nez et au-dessus de la lèvre supérieure de l'utilisateur. La deuxième bande 7 forme un triangle avec la bande de séparation 3. Le sommet du triangle formé par la deuxième bande 7 vient sur le haut de l'arête du nez de l'utilisateur et est maintenu en place par la barrette déformable 71.

En référence à la Fig. 1, la bande de fixation 5 comporte des moyens de fixation 9 qui dans le mode de réalisation représenté, comportent un crochet qui coopère avec une boucle ou anneau. D'autres moyens de fixation peuvent également être utilisés. La bande de fixation 5 est équipée de moyens de réglage de sa longueur 53. Il s'agit dans le cas présent d'un anneau double ; l'extrémité de la bande de fixation 5 est fixée sur la séparation des deux anneaux et réglant la position des moyens de réglage 53 sur la bande 5, il est possible de faire de replier une portion de la bande élastique sur elle -même faisant par là-même varier la longueur de la portion utilisable de la bande de fixation 5. Ces moyens de réglage de la longueur sont couramment utilisés pour régler la longueur des bretelles de soutien-gorge, par exemple.

En référence à la Fig. 1, les moyens de fixation comportent également bande de fixation supplémentaire 55, qui vient former une arche passant par le sommet du crâne de l'utilisateur. Les deux extrémités de cette bande supplémentaire 55 sont fixées sur la partie nasale 11, à proximité des oreilles de l'utilisateur, lorsque le masque est porté. La fixation peut être mise en œuvre par des bandes munies de crochets ou de boucles aptes à coopérer en semble (bande de type Velcro^{®}). Le masque comporte également une bande auxiliaire 57 dont les deux extrémités sont fixées sur la bande supplémentaire 55. La bande axillaire passe au-dessus des oreilles de l'utilisateur et à l'arrière de sa tête.

La bande supplémentaire 55 et la bande auxiliaire 57 améliorent le maintien du masque sur la tête de l'utilisateur. Ce dernier peut bouger librement sans crainte de déplacer le masque de l'invention. Ce type de masque peut être utilisé, par exemple, lors d'activités physiques. Les deux bandes 55 et 57 sont, par exemple en textile non élastique.

L'utilisation du masque va maintenant être décrite en référence au Fig. 1 et 2. L'utilisateur sépare tout d'abord les éléments de fixation. Il positionne la barrette 71 sur la voute de son nez et la déforme éventuellement afin qu'elle épouse la forme de cette zone de son nez. Il place ensuite la bande de séparation 3 entre son nez et sa lèvre supérieure. Il assemble ensuite les éléments de fixation de sorte à mettre en tension la bande de séparation 3 et la bande de fixation 5. Cette mise en tension entraîne également la mise en tension de la deuxième bande 7 qui plaque ainsi le bord de la partie nasale 11 contre le visage de l'utilisateur. La tension sur l'arête du nez reste légère. L'utilisateur peut régler la tension de la bande de séparation 3 en agissant sur la longueur de la bande de fixation 5 et/ou en ajustant la position des éléments de fixation 9. Lorsque le masque est porté, la bande de fixation 5 passe sous les oreilles de l'utilisateur et entoure l'arrière de sa tête.

Lorsque le masque comporte une bande de fixation supplémentaire 57 et une bande auxiliaire 55, l'utilisateur les positionne sur sa tête.

Le fait que la partie buccale 13 ne forme pas une enceinte fermée sur la bouche de l'utilisateur facile l'expiration par la bouche et n'assourdit pas la voix. L'utilisateur n'a pas la sensation d'avoir le bas du visage enfermé. La chaleur générée par l'expiration est également vite évacuée vers l'extérieur rendant le masque confortable à porter. La partie buccale 13 est assez longue pour éviter les postillons et la transmissions des bactéries et virus par voie aérienne du fait de l'effet filtrant du matériau textile. Le nez est bien couvert par la partie nasale 11 et la deuxième bande 7 permet d'étanchéifier la partie nasale 11 : l'utilisateur ne peut pas en effet, inspirer de l'air qui n'a pas été filtré par le matériau textile du masque. Le masque évite ainsi l'entrée des microbes dans les narines de l'utilisateur.

Dans une variante non représentée, la partie nasale comporte deux baleines verticales situées de part et d'autre du nez et qui rejoignent la bande de séparation 3 et la deuxième bande 7 ou le bord supérieur du masque quand ce dernier ne comporte pas de deuxième bande 7. Ces baleines sont déformables et permettent de conférer une forme tridimensionnelle à la partie nasale, laquelle forme ainsi une poche dans laquelle il est aisé de respirer.

## Revendications

1. Masque séparatif comportant une partie nasale (11), recouvrant le nez de l'utilisateur, une partie buccale (13 et des moyens de fixation (5 ; 9) du masque sur la tête de l'utilisateur, la partie nasale (11) et ladite partie buccale (13) étant séparées par une bande de séparation (3), lesdits moyens de fixation (5 ; 9) du masque et ladite bande de séparation (3) étant agencés de manière à mettre en tension ladite bande de séparation (3) lorsque ledit masque est porté par un utilisateur que ladite bande de séparation (3) vient en appui contre le visage de l'utilisateur, sous le nez de l'utilisateur et au-dessus de sa lèvre supérieure, lorsque ledit masque est porté, **caractérisé en ce que** ladite bande de séparation est élastique et **en ce que** ladite partie buccale recouvre la bouche de l'utilisateur.

2. Masque selon la revendication 1, **caractérisé en ce qu'**il comporte des moyens de mise en contact de ladite partie nasale avec le haut du nez et les joues de l'utilisateur (7 ; 71).

3. Masque selon la revendication 2, **caractérisé en ce que** lesdits moyens de mise en contact comportent une deuxième bande (7), éventuellement élastique, dont les deux extrémités sont reliées à ladite bande de séparation (3) et **en ce que** ladite deuxième bande (7) forme un triangle avec ladite bande de séparation (3).

4. Masque selon la revendication 2 ou 3, **caractérisé en ce que** lesdits moyens de mise en contact comportent, en outre, une barrette déformable (71) disposée de manière à venir en contact avec le haut de l'arête du nez de l'utilisateur, **en ce que** ladite barrette (71) déformable peut prendre une forme droite, dans laquelle elle est sensiblement plane et soulève ainsi ladite partie nasale (11) de part et d'autre de l'arête du nez de l'utilisateur et une position pliée dans laquelle elle épouse la forme du nez de l'utilisateur et met en contact le bord libre de ladite partie nasale (11) avec la surface du visage de l'utilisateur, lorsque ledit masque est porté et/ou **en ce que** ladite partie nasale (11) comporte des baleines verticales déformables aptes à conférer à ladite partie nasale (11) une forme tridimensionnelle.

5. Masque selon l'une quelconque des revendications précédentes, **caractérisée en ce que** ladite partie buccale (13) s'étend sous le menton de l'utilisateur et comporte des ouvertures ou **en ce que** son bord libre (131) est distant du visage et/ou du cou de l'utilisateur.

6. Masque selon la revendication 5, **caractérisé en ce que** le bord libre de ladite partie buccale est au moins partiellement resserré par un élément (133) de manière à épouser la forme du contour du visage de l'utilisateur sans venir en contact avec ce dernier.

7. Masque selon l'une quelconque des revendications précédentes, **caractérisé en ce que** lesdits moyens de fixation comportent une bande de fixation (5), élastiquement déformable dont au moins une extrémité comporte un premier élément de fixation apte à coopérer avec un deuxième élément de fixation disposé de manière à ce que ladite bande de fixation (5) forme une boucle apte à entourer la tête de l'utilisateur, en dessous des oreilles dudit utilisateur.

8. Masque selon la revendication 7, **caractérisé en ce que** lesdits moyens de fixation comportent, en outre, une bande de fixation supplémentaire (55) fixée sur ladite partie nasale (11) et qui forme une arche passant au-dessus des oreilles de l'utilisateur ou par le sommet de la tête de l'utilisateur, lorsque ledit masque est porté.

9. Masque selon la revendication 8, **caractérisé en ce que** lesdits moyens de fixation comportent en outre, une bande auxiliaire (57) dont les deux extrémités sont fixées à ladite bande de fixation supplémentaire (55) et qui passe à l'arrière de la tête de l'utilisateur et au-dessus des oreilles de l'utilisateur, lorsque ledit masque est porté.

10. Masque selon l'une quelconque des revendications précédentes, **caractérisé en ce que** ladite partie nasale (11) et/ou ladite partie buccale (13) comportent ou sont constituées d'un matériau textile dont les pores sont dimensionnés de manière à filtrer les microbes.
